# FASCICULE DE BREVET EUROPEEN

(11) **EP 1 188 681 B1**
(45) Date de publication et mention de la délivrance du brevet: **03.11.2004**
(21) Numéro de dépôt: 01402263.6
(22) Date de dépôt: 30.08.2001
(51) Int. Cl.: B65D 59/00

(54) **Emballage de protection d'un objet cylindrique, muni d'un moyen de fixation**
Schutzverpackung für einen zylindrischen Gegenstand mit einer Befestigungsvorrichtung
Protective package for a cylindrical object with fastening means

(30) Priorité: 14.09.2000 FR 0011703
(43) Date de publication de la demande: 20.03.2002
(73) Titulaire: ITW Litec France, société par actions simplifiée, 71700 Tournus (FR)
(72) Inventeur: Birkel, Thierry, 54500 Vandoeuvre les Nancy (FR); Arduini, Serge, 54180 Heillecourt (FR)
(74) Mandataire: Chambon, Gérard

(56) Documents cités:
- DE-U- 20 000 467
- GB-A- 834 061
- US-A- 2 471 209
- US-A- 2 708 453
- US-A- 2 918 165
- US-A- 5 524 672
- US-A- 5 819 805

## Description

L'invention concerne un emballage de protection d'un objet cylindrique, muni d'un moyen de fixation incorporé.

En vue de protéger pour le transport ou l'entreposage les extrémités d'un objet cylindrique tel qu'un tube, un tuyau, une bobine ou similaire on entourait jusqu'à présent ladite extrémité avec une cornière ou une bâche fixée par un cerclage.

Un tel moyen de protection non adapté spécialement au diamètre de l'objet à protéger, qui doit être maintenu pendant son cerclage et qu'il faut manipuler en même temps que son moyen de cerclage, est évidemment d'une efficacité relative et surtout d'une utilisation pour le moins mal aisée. Le document US-A-5 819 805, sur lequel est basé le préambule de la revendication 1, décrit un emballage de protection d'un objet cylindrique avec une bague 101 et un moyen de fixation 104.

On connaît aussi pour certaines applications et comme décrit dans le document GB-834061 un emballage de protection d'un objet cylindrique, muni d'un moyen de fixation incorporé et se présentant sous la forme d'une bague destinée à cercler l'objet à protéger. Cet emballage est constitué par une couche de copeaux de bois enveloppée dans un tissu tandis qu'un fil métallique est inséré entre ladite couche de copeaux et la couche intérieure du tissu.

Dans ce mode de réalisation, on cherche à conserver le serrage du fil métallique en cas d'expansion et de contraction de la couche de copeaux. Toutefois, il est clair qu'il faut nécessairement dans cette technique utiliser un complexe multicouche avec en outre des matériaux spécifiques.

C'est pourquoi les inventeurs ont cherché un moyen pratique à utiliser et efficace dans sa fonction qui s'adapte à divers matériaux homogènes ou non.

A cet effet, lesdits inventeurs ont imaginé un emballage de protection d'un objet cylindrique avec les caractéristiques de la revendication 1.

Avantageusement, le moyen de fixation est un feuillard ou similaire, tandis que la bague est réalisée à partir d'une bande de matériau dont la longueur est choisie en fonction du diamètre voulu pour la bague et dont les extrémités sont assujetties entre elles.

Par exemple, la bande constituant la bague est en matière plastique tandis que ses extrémités sont soudées entre elles.

La bague peut ne pas présenter de logement au voisinage du raccordement de ses extrémités, pour libérer les extrémités du moyen de fixation.

Selon un mode de réalisation, le logement de retenue du moyen de fixation est constitué par une gorge aménagée sur la périphérie de la bague et qui comporte deux lèvres qui ferment en partie ladite gorge et entre lesquelles ledit moyen de fixation est introduit.

Le logement de retenue du moyen de fixation peut encore être réalisé par une languette aménagée sur la périphérie de la bague et qui est rabattue au-dessus dudit moyen de fixation, puis soudée par sa tranche d'extrémité libre, ou encore par un espace fermé aménagé sur ou dans la périphérie de la bague et dans lequel ledit moyen de fixation est inséré.

De préférence, au moins la surface intérieure de la bague, destinée à venir en contact avec l'objet à protéger, est pourvue d'un revêtement antiglissant et/ou de protubérances ou saillies, et/ou encore, la matière constitutive utilisée pour la bague est au moins en partie de nature antiglissante.

On comprend qu'un emballage selon l'invention peut être utilisé à divers endroits de l'objet cylindrique à protéger.

Toutefois, en vue de la protection de l'extrémité d'un objet cylindrique, la bague est avantageusement pourvue d'un retour sensiblement d'équerre destiné à recouvrir la tranche d'extrémité dudit objet à protéger.

Avantageusement dans ce cas, le retour d'équerre de la bague est régulièrement découpé afin de rendre possible son pliage et selon un mode de réalisation le découpage du retour d'équerre forme une succession de trapèzes isocèles, tandis que par exemple l'arête formant la jonction entre la bague et son retour d'équerre est renforcée par une nervure extérieure.

Selon un mode de réalisation, la bague présente un bord aminci du côté opposé à son retour d'équerre.

L'invention sera bien comprise et d'autres particularités apparaîtront à la lecture de la description qui va suivre et qui se réfère aux dessins annexés dans lesquels :
- la figure 1 montre en perspective un mode de réalisation selon l'invention,
- la figure 2 est une coupe en perspective selon II - II de la figure 1,
- la figure 3 est une vue agrandie partielle et en élévation de la figure 2,
- les figures 4 et 5 correspondent à la figure 3 pour des modes de réalisation légèrement différents.

Sur la figure 1, on peut voir un emballage selon l'invention qui se présente sous la forme d'une bague réalisée à partir d'une bande 1 de matériau, par exemple en polyéthylène, polypropylène, carton, ou autre, et qui est pourvue d'un logement pour un moyen de fixation tel un feuillard 2.

Les extrémités de la bande son fixées entre elles en fonction du diamètre désiré pour la bague, par exemple par soudure notamment dans le cas d'une matière plastique, comme schématisée en 3 sur la figure 1.

Le logement pour le feuillard se présente par exemple sous la forme d'une gorge 4 (figures 1 à 3) ou d'une languette 4' (figure 4) rabattue au-dessus dudit feuillard et soudée par sa tranche d'extrémité libre, ou encore d'un espace fermé 4" (figure 5).

Comme le montre bien la figure 1, le logement 4 pour le feuillard est ménagé de manière circulaire sur une grande partie de la périphérie de la bague.

Toutefois, comme le montre aussi ladite figure 1, au niveau et au voisinage de la soudure 3 des extrémités de la bande 1, la gorge 4 est supprimée afin de libérer les extrémités du feuillard qui seront fixées entre elles par tout moyen connu (bague, ...) après serrage dudit feuillard.

Dans le mode de réalisation plus particulier des figures 1 à 3, la gorge 4 est ici constituée par deux lèvres 4a, 4b qui ferment en partie ladite gorge et entre lesquelles le feuillard est maintenu après avoir été inséré entre lesdites lèvres (au voisinage de la soudure 3, les lèvres 4a, 4b sont par exemple rognées afin de supprimer la gorge 4 pour les raisons évoquées ci-avant).

Si dans ce mode de réalisation la gorge 4 est formée par les lèvres 4a, 4b, ladite gorge pourrait bien sûr être ménagée dans la masse de la bande et comporter des bords formant lèvres.

On comprend qu'une telle bague peut entourer et être serrée sur tout objet cylindrique tel qu'un tuyau, un tube, une bobine ou similaire en vue de le protéger mais l'invention est plus particulièrement destinée à protéger l'extrémité d'un tel objet cylindrique.

A cet effet, la bande 1 destinée à former la bague est pourvue d'un retour sensiblement d'équerre 5 qui est de préférence régulièrement découpée afin de faciliter ou rendre possible son pliage autour d'une arête circulaire.

Dans le mode de réalisation représenté, le découpage du retour d'équerre 5 forme une succession de trapèzes isocèles.

En outre, on peut voir sur la figure 2 que l'arête formant la jonction entre la bague et son retour d'équerre 5 est renforcée par une nervure extérieure 6.

Pour faciliter la mise en place de la bague sur l'objet, la figure 2 montre que le bord de la bague opposé au retour 5 est aminci, par exemple ici par un biseau partant de sa face intérieure vers sa face supérieure.

Au moins la surface intérieure de la bague peut comporter un revêtement antiglissant et/ou des protubérances ou saillies telles que 7 sur la figure 2 afin d'assurer une meilleure tenue sur l'objet à protéger. A la place ou en complément, la matière utilisée peut être en outre au moins en partie de nature antiglissante.

De nombreuses variantes peuvent évidemment être imaginées sans sortir du cadre de l'invention.

De plus, si le mode de réalisation décrit comporte un feuillard, ce terme doit être compris de manière extensive et ledit feuillard peut bien entendu être remplacé par tout autre moyen tel qu'une bande synthétique, un câble, etc.

## Revendications

1. Emballage de protection d'un objet cylindrique, muni d'un moyen de fixation (2) incorporé et se présentant sous la forme d'une bague (1) destinée à cercler l'objet à protéger, ladite bague étant munie sur au moins une grande partie de sa périphérie d'au moins un logement (4,4',4")***caractérisé* en ce que** ledit logement est au moins en partie fermé et aménagé pour recevoir et retenir sur la bague le moyen de fixation (2) prévu pour entourer et serrer ladite bague.

2. Emballage selon la revendication 1, ***caractérisé en ce* que** le moyen de fixation est un feuillard (2) ou similaire.

3. Emballage selon l'une des revendications 1 ou 2, ***caractérisé en ce* que** la bague est réalisée à partir d'une bande (1) de matériau dont la longueur est choisie en fonction du diamètre voulu pour la bague et dont les extrémités sont assujetties entre elles.

4. Emballage selon la revendication 3, ***caractérisé en ce* que** la bande (1) constituant la bague est en matière plastique tandis que ses extrémités sont soudées entre elles.

5. Emballage selon l'une des revendications 3 ou 4, ***caractérisé en ce* que** la bague ne présente pas de logement (4,4',4''') au voisinage du raccordement de ses extrémités, pour libérer les extrémités du moyen de fixation (2).

6. Emballage selon l'une des revendications 1 à 5, ***caractérisé en ce* que** le logement de retenue du moyen de fixation (2) est constitué par une gorge (4) aménagée sur la périphérie de la bague et qui comporte deux lèvres (4a,4b) qui ferment en partie ladite gorge et entre lesquelles ledit moyen de fixation (2) est introduit.

7. Emballage selon l'une des revendications 1 à 5, ***caractérisé en ce* que** le logement de retenue du moyen de fixation (2) est réalisé par une languette (4') aménagée sur la périphérie de la bague et qui est rabattue au-dessus dudit moyen de fixation (2), puis soudée par sa tranche d'extrémité libre.

8. Emballage selon l'une des revendications 1 à 5, ***caractérisé en ce* que** le logement de retenue du moyen de fixation (2) est réalisé par un espace fermé (4") aménagé sur ou dans la périphérie de la bague et dans lequel ledit moyen de fixation (2) est inséré.

9. Emballage selon l'une des revendications 1 à 8, ***caractérisé en ce* qu'**au moins la surface intérieure de la bague destinée à venir en contact avec l'objet à protéger est pourvue d'un revêtement antiglissant.

10. Emballage selon l'une des revendications 1 à 9, ***caractérisé en ce* qu'**au moins la surface intérieure de la bague destinée à venir en contact avec l'objet à protéger est pourvue de protubérances ou saillies (7).

11. Emballage selon l'une des revendications 1 à 10, ***caractérisé en ce* que** la matière constitutive utilisée pour la bague est au moins en partie de nature antiglissante.

12. Emballage selon l'une des revendications 1 à 11 pour la protection de l'extrémité d'un objet cylindrique, ***caractérisé en ce* que** la bague est pourvue d'un retour (5) sensiblement d'équerre destiné à recouvrir la tranche d'extrémité dudit objet à protéger.

13. Emballage selon la revendication 12, ***caractérisé en ce* que** le retour (5) d'équerre de la bague est régulièrement découpé afin de rendre possible son pliage.

14. Emballage selon la revendication 13, ***caractérisé en ce* que** le découpage du retour (5) d'équerre forme une succession de trapèzes isocèles.

15. Emballage selon l'une des revendications 12 à 14, ***caractérisé en ce* que** l'arête formant la jonction entre la bague et son retour (5) d'équerre est renforcée par une nervure extérieure (6).

16. Emballage selon l'une des revendications 12 à 15, ***caractérisé en ce* que** la bague présente un bord aminci du côté opposé à son retour (5) d'équerre.

## Claims

1. Protective package for a cylindrical object, provided with an integral fastener (2) and in the form of a ring (1) intended to encircle the object to be protected, the said ring being provided over at least a large part of its periphery with at least one housing (4,4', 4"), **characterised in that** the said housing is at least partially closed and is designed to receive and hold on the ring the fastener (2) intended to surround the said ring and hold it tight.

2. Package according to claim 1, **characterised in that** the fastener is a strap (2) or the like.

3. Package according to either of claims 1 or 2, **characterised in that** the ring is made from a strip (1) of material, the length of which is selected as a function of the desired diameter for the ring and the ends of which are fixed together.

4. Package according to claim 3, **characterised in that** the strip (1) forming the ring is made of plastic, while its ends are sealed together.

5. Package according to either of claims 3 or 4, **characterised in that** the ring does not have a housing (4, 4', 4") in the vicinity of the connection of its ends in order to free the ends of the fastener (2).

6. Package according to one of claims 1 to 5, **characterised in that** the housing for holding the fastener (2) is formed by a groove (4) provided on the periphery of the ring and comprising two lips (4a, 4b) which partially close the said groove and between which the said fastener (2) is introduced.

7. Package according to one of claims 1 to 5, **characterised in that** the housing for holding the fastener (2) is formed by a tongue (4') provided on the periphery of the ring, folded down over the said fastener (2), then sealed by means of its free end edge.

8. Package according to one of claims 1 to 5, **characterised in that** the housing for holding the fastener (2) is formed by a closed space (4") provided on or in the periphery of the ring, into which the said fastener (2) is inserted.

9. Package according to one of claims 1 to 8, **characterised in that** at least the inner surface of the ring intended to come into contact with the object to be protected is provided with a non-slip coating.

10. Package according to one of claims 1 to 9, **characterised in that** at least the inner surface of the ring intended to come into contact with the object to be protected is provided with protuberances or projections (7).

11. Package according to one of claims 1 to 10, **characterised in that** the material used for the ring is at least partially a non-slip material.

12. Package according to one of claims 1 to 11 for protecting the end of a cylindrical object, **characterised in that** the ring is provided with a substantially right-angled section (5) intended to cover the end edge of the said object to be protected.

13. Package according to claim 12, **characterised in that** the right-angled section (5) of the ring is cut in a regular manner so that it can be bent.

14. Package according to claim 13, **characterised in that** the cutting of the right-angled section (5) forms a series of isosceles trapeziums.

15. Package according to one of claims 12 to 14, **characterised in that** the edge forming the junction between the ring and its right-angled section (5) is reinforced by an external rib (6).

16. Package according to one of claims 12 to 15, **characterised in that** the ring has a tapered edge on the side opposite its right-angled section (5).

## Patentansprüche

1. Schutzverpackung für ein zylindrisches Objekt, die mit einem eingegliederten Fixiermittel (2) versehen ist und die Form eines Ringes (1) aufweist, der das zu schützende Objekt umgeben soll, wobei der Ring auf zumindest einem großen Teil seiner Peripherie mit zumindest einer Aufnahme (4, 4', 4") versehen ist, **dadurch gekennzeichnet, dass** die Aufnahme zumindest teilweise geschlossen ist und dafür ausgelegt ist, auf dem Ring das Fixiermittel (2) aufzunehmen und zu halten, das dafür vorgesehen ist, den Ring zu umgeben und anzudrücken.

2. Verpackung nach Anspruch 1, **dadurch gekennzeichnet, dass** das Fixiermittel ein Bandeisen (2) oder dergleichen ist.

3. Verpackung nach einem der Ansprüche 1 oder 2, **dadurch gekennzeichnet, dass** der Ring aus einem Materialband (1) hergestellt ist, dessen Länge in Abhängigkeit von dem für den Ring gewünschten Durchmesser gewählt wird und dessen Enden zusammengefügt sind.

4. Verpackung nach Anspruch 3, **dadurch gekennzeichnet, dass** das den Ring bildende Band (1) aus Kunststoff ist, während seine Enden miteinander verschweißt sind.

5. Verpackung nach einem der Ansprüche 3 oder 4, **dadurch gekennzeichnet, dass** der Ring in der Nachbarschaft der Verbindung seiner Enden keine Aufnahme (4, 4', 4") aufweist, damit die Enden des Fixiermittels (2) freiliegen.

6. Verpackung nach einem der Ansprüche 1 bis 5, **dadurch gekennzeichnet, dass** die Aufnahme zur Halterung des Fixiermittels (2) aus einer Rille (4) besteht, die auf der Peripherie des Rings ausgebildet ist und die zwei Lippen (4a, 4b) umfasst, die die Rille teilweise verschließen und zwischen denen das Fixiermittel (2) eingeführt ist.

7. Verpackung nach einem der Ansprüche 1 bis 5, **dadurch gekennzeichnet, dass** die Aufnahme zur Halterung des Fixiermittels (2) aus einer Zunge (4') besteht, die auf der Peripherie des Rings ausgebildet ist und die über das Fixiermittel (2) umgeschlagen wird und dann über seinen freien Endabschnitt verschweißt wird.

8. Verpackung nach einem der Ansprüche 1 bis 5, **dadurch gekennzeichnet, dass** die Aufnahme zur Halterung des Fixiermittels (2) durch einen geschlossenen Raum (4") realisiert ist, der auf oder in der Peripherie des Rings ausgebildet ist und in den das Fixiermittel (2) eingeschoben wird.

9. Verpackung nach einem der Ansprüche 1 bis 8, **dadurch gekennzeichnet, dass** zumindest die Innenfläche des Rings, die Kontakt mit dem zu schützenden Objekt haben soll, mit einer Antirutschbeschichtung versehen ist.

10. Verpackung nach einem der Ansprüche 1 bis 9, **dadurch gekennzeichnet, dass** zumindest die Innenfläche des Rings, die Kontakt mit dem zu schützenden Objekt haben soll, mit Höckern oder Vorsprüngen (7) versehen ist.

11. Verpackung nach einem der Ansprüche 1 bis 10, **dadurch gekennzeichnet, dass** das für den Ring verwendete Material zumindest teilweise von rutschfester Art ist.

12. Verpackung nach einem der Ansprüche 1 bis 11 für den Schutz des Endes einen zylindrischen Objekts, **dadurch gekennzeichnet, dass** der Ring mit einer im Wesentlichen rechtwinkligen Randleiste (5) versehen ist, die den Endabschnitt des zu schützenden Objekts bedecken soll.

13. Verpackung nach Anspruch 12, **dadurch gekennzeichnet, dass** die rechtwinklige Randleiste (5) des Rings regelmäßig eingeschnitten ist, um ihr Umbiegen möglich zu machen.

14. Verpackung nach Anspruch 13, **dadurch gekennzeichnet, dass** die Einschnitte der rechtwinkligen Randleiste (5) eine Abfolge von gleichschenkligen Trapezen bildet.

15. Verpackung nach einem der Ansprüche 12 bis 14, **dadurch gekennzeichnet, dass** die Kante, die den Übergang zwischen dem Ring und seiner rechtwinklige Randleiste (5) bildet, durch eine außen liegende Rippe (6) verstärkt ist.

16. Verpackung nach einem der Ansprüche 12 bis 15, **dadurch gekennzeichnet, dass** der Ring auf der Seite gegenüber seiner rechtwinkligen Randleiste (5) einen verdünnten Rand aufweist.
